# EUROPÄISCHE PATENTSCHRIFT

(11) **EP 0 527 702 B1**
(45) Veröffentlichungstag und Bekanntmachung des Hinweises auf die Patenterteilung: **21.02.1996**
(21) Anmeldenummer: 92810580.8
(22) Anmeldetag: 29.07.1992
(51) Int. Cl.: B65H 29/00

(54) **Verfahren und Vorrichtung zum Wechseln, Umschlagen und Zwischenlagern von Druckproduktewickeln**
Method and device for changing, turning over and storing rolls of printed products
Procédé et dispositif de changement, retournement et stockage intermédiaire de rouleaux de produits imprimés

(30) Priorität: 13.08.1991 CH 2400/91
(43) Veröffentlichungstag der Anmeldung: 17.02.1993
(73) Patentinhaber: Ferag AG, CH-8340 Hinwil (CH)
(72) Erfinder: Stauber, Hans-Ulrich, CH-8624 Grüt (CH)
(74) Vertreter: Frei, Alexandra Sarah

(56) Entgegenhaltungen:
- EP-A- 0 311 869
- DE-A- 3 602 320

## Beschreibung

Die Erfindung liegt auf dem Gebiete der Weiterverarbeitung von Druckprodukten und bezieht sich auf ein Verfahren und eine Vorrichtung gemäss den Oberbegriffen der entsprechenden, unabhängigen Ansprüche. Verfahren und Vorrichtung dienen zum Wechseln, Umschlagen und Zwischenlagern von Druckproduktewickeln.

Es entspricht dem Stand der Technik, Druckprodukte, vorzugsweise gefaltete Druckprodukte, die von irgend einem Verarbeitungsschritt, beispielsweise einer Rotationspresse in Schuppenformation ausgelegt werden und die vor dem nächst folgenden Verarbeitungsschritt zwischengelagert werden sollen, auf eine Wickelstation (mit einer aufwickelnden Funktion) zu führen wo sie mit Hilfe eines Wickelbandes auf einen Wickelkern aufgewickelt werden. Derart hergestellte Wickel werden stehend oder liegend mit oder ohne Lagerhilfsmitteln, wie beispielsweise Paletten, zwischengelagert und bei Bedarf wieder einer Wickelstation (mit einer abwickelnden Funktion) zugeführt, dort abgewickelt und wieder in Schuppenformation einer weiteren Verarbeitung zugeführt.

Wickelstationen zum Auf- oder Abwickeln von Druckprodukten in Schuppenformation sind beispielsweise beschrieben in den Europäischen Patentschriften Nr. 161569, 0230677 und 281790 (US-Patentschriften No. 4601436, 4769973 und 4898336) derselben Anmelderin oder in den Publikationen EP-447903 (US-5158242) oder US-5176333 derselben Anmelderin. Diese Stationen sind derart ausgestaltet, dass sie immer einen Wickel bearbeiten (auf- oder abwickeln), während ein zweiter Wickel gewechselt wird. Manipulation und Transport mischen Wickelstation und Lager, durch die das zu entfernende Gut (volle Wickel von Aufwickelstationen, leere Wickelkerne von Abwickelstationen) von der Wickelstation ins Lager und das einzusetzende Gut (leere Wickelkerne für Aufwickelstationen, volle Wickel für Abwickelstationen) vom Lager zur Wickelstation gebracht wird, wird mit Hilfe verschiedenster Hilfsmittel und Verfahren durchgeführt und braucht entweder aufwendige Vorrichtungen oder komplizierte Rangiermanöver und Handarbeit.

Beispielsweise werden fahrbare Kassetten verwendet, die Wickelkern und Wickelband enthalten und die mit Hilfe eines Lagerfahrzeuges zwischen Wickelstation und Lager transportiert werden. Derartige Kassetten sind beschrieben beispielsweise in den Patentschriften CH-652699 oder EP-243837 derselben Anmelderin. Die Kassetten dienen als bewegliche Vorrichtungen sowohl als Teil der Wickelstation, als auch als Transportvorrichtung und als Lagervorrichtung. Für den Wechsel muss jeweils eine Kassette genau an der Wickelstation positioniert werden und dient dann als Teil der Wickelstation. Kassetten mit zu entfernendem Gut bzw. einzusetzendem Gut werden mit einem Transportfahrzeug zum bzw. vom Lager transportiert und ein- bzw. ausgelagert. Ein derartiges Verfahren braucht für jeden zu lagernden Wickel oder Wickelkern eine Kassette und für jede Kassette einen verhältnismässig grossen Lagerplatz. An den Lagerplatz müssen aber in bezug auf Ausrüstung und Form keine speziellen Ansprüche gestellt werden und das Gesamtlager kann auch aus irgendwelchen freien Plätzen, die für eine Kassette genügend gross sind, zusammengesetzt sein. Das Verfahren benötigt auch im Bereiche der Wickelstationen viel Platz, da beim Kassettenwechsel immer mindestens zwei Kassetten dort deponiert werden müssen (siehe auch Beschreibung zu Figur 2) und das Fahrzeug mit den Kassetten dort rangieren muss. Das Arbeitsverfahren mit Kassetten ist nicht nur aufwendig sondern auch kaum automatisierbar, hat aber den Vorteil, dass kein speziell ausgerüsteter Lagerraum zur Verfügung stehen muss und dass nur ein Transportmittel zwischen Wickelstation und Lager eingesetzt werden muss, das heisst, dass das einzusetzende und das zu entfernende Gut nicht von einem Transportmittel auf ein anderes "umgeschlagen" werden muss.

Um derart komplizierte Arbeitsgänge zu vereinfachen und einer Automatisierung zugänglich zu machen, wurden Wickelwechsel- und Lagerverfahren entwickelt, bei denen das zu entfernende Gut von einem Manipulations/Transportmittel von der Wickelstation entfernt und auf einer stationären Umschlagsvorrichtung deponiert wird, wo es von einem beispielsweise auf einer Schiene fahrenden Pendelfahrzeug abgeholt wird. Das einzusetzende Gut wird von demselben Pendelfahrzeug auf die stationäre Umschlagsvorrichtung gebracht und dort deponiert, um von dort vom Manipulations/Transportmittel auf der Wickelstation eingesetzt zu werden. Als Manipulations/Transportmittel wird meist ein automatisierter Laufkran eingesetzt. Bei entsprechender Ausführung der Umschlagsvorrichtung und des Pendelfahrzeuges können dann mit nur zwei Positionierungsschritten des Fahrzeuges das einzusetzende Gut deponiert und das zu entfernende Gut erfasst werden. Derartige Verfahren und Vorrichtungen sind beispielsweise beschrieben in der Publikation EP 505320 derselben Anmelderin und in der deutschen - Offenlegungsschrift Nr. 3602320 (Grapha-Holding AG).

Verfahren mit stationären Umschlagsvorrichtungen, Manipulations/Transportmitteln mischen Wickelstation und Umschlagsvorrichtung und Pendelfahrzeugen zwischen Umschlagsvorrichtung und Lager, die sich auf einer Schiene bewegend mehrere Wickelstationen bedienen können, ersparen gegenüber den oben erwähnten Verfahren mit Kassetten viel Transportweg, viele Rangiermanöver und viele Manipulationsbewegungen und können leichter automatisiert werden. Sie sind aber aufwendiger in bezug auf die notwendigen Vorrichtungen und vor allem in bezug auf den Lagerplatz. Das Lager muss entweder mit den Umschlagsvorrichtungen ähnlichen Lagervorrichtungen ausgerüstet sein, das heisst es kann nicht aus verschiedenen mehr zufällig zur Verfügung stehenden Plätzen zusammengesetzt sein, und es muss für das Pendelfahrzeug zugänglich, also möglichst nahe und von einer Schiene aus erreichbar sein (DE-3602320). Oder aber das zu entfernende und das einzusetzende Gut muss zur Einlagerung auf einem weiteren Umschlagplatz einem weiteren Lagerfahrzeug oder Lagerwerkzeug übergeben werden (EP-505320).

Die Erfindung stellt sich nun die Aufgabe, ein Verfahren aufzuzeigen, mit dem die Vorteile der oben erwähnten Verfahren für das Wechseln und Zwischenlagern von Druckproduktewickeln vereint werden können, wobei die Nachteile möglichst ausgeschaltet werden sollen. Nach dem erfindungsgemässen Verfahren, das gleicherweise für Auf- und Abwickelstationen anwendbar sein soll, sollen Wickelwechseln und Zwischenlagern mit einem Minimum an Transportweg, Rangiermanövern und Manipulationsbewegungen durchgeführt werden. Nach dem erfindungsgemässen Verfahren sollen volle Wickel und leere Wickelkerne in gleicher Weise und ohne manuelle Hilfe manipuliert werden und es soll möglich sein, Wickel und Kerne mit einem Umschlagsmanöver einzulagern an einem Lagerplatz, an den in bezug auf Örtlichkeit und Ausrüstung keine Anforderungen, in bezug auf Grösse minimale Anforderungen gestellt werden müssen. Da das Verfahren eine höchste Freiheit in bezug auf Lagerplatz bieten soll, soll das Verfahren wenig automatisiert und trotzdem mit einem Minimum an Personal und Fahrzeugen durchführbar sein.

Die Erfindung macht es sich ebenfalls zur Aufgabe, eine Umschlagsvorrichtung zur Durchführung des erfindungsgemässen Verfahrens zu schaffen, mit der zwischen Wickelstation und Lager Druckproduktewickel und Wickelkerne manipulationsgerecht sowohl für ein wickelseitiges als auch für ein lagerseitiges Manipulations/Transportmittel bereitgestellt werden können. Die Umschlagsvorrichtung soll einfach, günstig herstellbar und platzsparend sein.

Diese Aufgabe wird gelöst durch das Verfahren und die Vorrichtung gemäss den kennzeichnenden Teilen der entsprechenden, unabhängigen Patentansprüche.

Die zentrale Idee der Erfindung besteht darin, eine stationäre Umschlagsvorrichtung zu schaffen, die mindestens einer Wickelstation zugeordnet ist und auf der für den Fall Aufwickelstation volle Wickel (zu entfernendes Gut) von der Station und leere Kerne (einzusetzendes Gut) aus einem Lager, im Falle einer Abwickelstation leere Kerne (zu entfernendes Gut) von der Station und volle Wickel (einzusetzendes Gut) aus einem Lager derart deponiert werden können, dass ein im wesentlichen handelsübliches Manipulations/Transportfahrzeug, das das einzusetzende Gut aus einem Lager bringt, sich im Bereiche der Umschlagsvorrichtung nur einmal genau positionieren muss, um mit einer einzigen translatorischen, vorzugsweise geradlinigen Bewegung seines Manipulationswerkzeuges das einzusetzende Gut gegen das zu entfernende Gut auszutauschen. Das Manipulations/Transportfahrzeug kann beispielsweise ein handelsüblicher Gabelstapler sein, dessen Gabein sich zum Ergreifen/Loslassen gegeneinander/auseinander und für das Manipulieren gemeinsam mindestens in vertikaler Richtung bewegt werden können.

Die Beschickung der Umschlagsvorrichtung mit zu entfernendem Gut von der Wickelstation und die Beschickung der Wickelstation mit einzusetzendem Gut von der Umschlagsvorrichtung wird beispielsweise mit Hilfe eines Laufkrans durchgeführt und kann voll automatisiert sein. Dagegen wird das Manipulations/Transportfahrzeug, mit dem das einzusetzende Gut zur Umschlagsvorrichtung gebracht und das zu entfernende Gut von der Umschlagsvorrichtung weggebracht wird, manuell bedient. Auf diese Weise kann das Manipulations/Transportfahrzeug jeden beliebigen zur Verfügung stehenden Lagerplatz anfahren, um eine Last zu deponieren oder zu ergreifen.

Das erfindungsgemässe Verfahren verbindet damit den Vorteil des einfachen Wechsels gemäss den Lagerverfahren mit Pendelfahrzeug mit dem Vorteil eines nicht speziell ausgerüsteten und nicht speziell lokalisierten Lagerplatzes gemäss dem Lagerverfahren mit Kassetten. Das erfindungsgemässe Verfahren kann mit nur einem Umschlagsmanöver Wickelwechsel und Lagerung durchführen, kann aber auch über ein weiteres Umschlagsmanöver mit aufwendigeren, beispielsweise vollautomatisierten Lagerverfahren kombiniert werden. Im Bereiche der Wickelstationen ist der Platzbedarf minimal.

Die erfindungsgemässe Umschlagsvorrichtung besteht im wesentlichen aus einem Gestell mit einem Platz für mindestens einen vollen Wickel und mindestens einen leeren Wickelkern. Dabei sind die beiden Plätze derart angeordnet, dass sie einerseits (wickelstationsseitig) vom Laufkran der Wickelstation erreichbar sind und andererseits (lagerseitig) vom Manipulationswerkzeug des Manipulations/Transportfahrzeuges und zwar von ein und derselben Position dieses Fahrzeuges aus. Die beiden Plätze sind derart angeordnet, dass das Manipulationswerkzeug des Manipulations/Transportfahrzeuges zwischen der Deponierung des einzusetzenden Gutes und dem Ergreifen des zu entfernenden Gutes möglichst nur in einer Richtung bewegt werden muss.

Das erfindungsgemässe Verfahren und die erfindungsgemässe Umschlagsvorrichtung werden anhand der folgenden Figuren detailliert beschrieben. Dabei zeigen:
- **Figur 1**: eine schematisierte Darstellung eines generellen Verfahrens zum Wechseln und Zwischenlagern von Druckproduktewickeln mit einer Auf- und einer Abwickelstation.
- **Figur 2**: ein schematisiertes Verfahrensschema für Wickelwechsel und Zwischenlagerung gemäss dem Stande der Technik mit Kassetten;
- **Figur 3**: ein entsprechendes Verfahrensschema für das erfindungsgemässe Verfahren;
- **Figur 4**: eine Seitenansicht einer Aufwickelstation mit einer beispielhaften Ausführungsform der erfindungsgemässen Umschlagsvorrichtung;
- **Figur 5**: eine Seitenansicht einer Abwickelstation mit einer beispielhaften Ausführungsform der erfindungsgemässen Umschlagsvorrichtung;
- **Figur 6**: ein detailliertes Arbeitsschema für die Zusammenarbeit von Umschlagsvorrichtung und Manipulations/Transportfahrzeug nach dem erfindungsgemässen Verfahren an einer Aufwickelstation;
- **Figur 7**: ein detailliertes Arbeitsschema für die Zusammenarbeit von Umschlagsvorrichtung und Manipulations/Transportfahrzeug nach dem erfindungsgemässen Verfahren an einer Abwickelstation;
- **Figur 8**: ein nach einer Verfahrensvariante des erfindungsgemässen Verfahrens erstelltes Lager von Druckproduktewickeln;
- **Figur 9**: ein nach einer Verfahrensvariante des erfindungsgemässen Verfahrens erstelltes Lager von leeren Wickelkernen;
- **Figur 10**: eine detaillierte Front- und Seitenansicht einer beispielhaften Ausführungsform der erfindungsgemässen Umschlagsvorrichtung für eine Aufwickelstation;
- **Figur 11**: eine detaillierte Front- und Seitenansicht einer beispielhaften Ausführungsform der erfindungsgemässen Umschlagsvorrichtung für eine Abwickelstation.

**Figur 1** zeigt ganz schematisch ein generelles Verfahren zum Wechseln, Umschlagen und Zwischenlagern von Druckproduktewickeln W und Wickelkernen WK mit einer Aufwickelstation AUF, in die ein Schuppenstrom ST einläuft, und einer Abwickelstation AB, aus der ein Schuppenstrom ST ausläuft. Beide Wickelstationen weisen Wickelpositionen A und B für zwei Wickel auf, von denen der eine (in der Figur Position A) ab- bzw. aufgewickelt wird, während der andere (in der Figur Position B) gewechselt wird. In der Aufwickelstation wird in Position B ein voller Druckproduktewickel W (zu entfernendes Gut) gegen einen leeren Wickelkern WK (einzusetzendes Gut) ausgetauscht, in der Abwickelstation AB ein leerer Wickelkern WK (zu entfernendes Gut) gegen einen vollen Wickel W (einzusetzendes Gut). Das zu entfernende Gut wird von der Wickelstation AUF bzw. AB zu einem Lager L transportiert und dort eingelagert, das einzusetzende Gut wird aus dem Lager L ausgelagert und zur Wickelstation AUF bzw. AB transportiert. Zwischen Wickelstation und Lager, vorteilhafterweise näher bei der Wickelstation, ist mindestens ein einer oder mehreren Wickelstationen zugeordneter Umschlagplatz UM angeordnet, auf dem das einzusetzende wie auch das zu entfernende Gut vorübergehend deponiert wird. Manipulation und Transport der Wickel und der Wickelkerne zwischen Wickelstation und Umschlagplatz werden vorteilhafterweise von einem voll automatisierbaren Manipulations/Transportmittel, beispielsweise einem Laufkran ausgeführt. Manipulation und Transport von Wickeln und Wickelkernen zwischen Umschlagplatz und Lager können von irgend einem zweiten Manipulations/Transportmittel, vorteilhafterweise einem Manipulations/Transportfahrzeug ausgeführt werden, wobei auch noch ein weiterer Umschlagplatz und ein drittes Manipulations/Transportmittel eingeschaltet werden können.

**Figur 2** zeigt nun schematisiert den Arbeitsablauf zwischen Wickelstation und Lager für ein Verfahren gemäss dem Stande der Technik, das mit Kassetten arbeitet. Dabei stellt das Feld 1 einen beliebigen Lagerplatz dar. Feld 2 stellt einen genau definierten Lade/Entladeplatz dar, auf dem die Kassette positioniert wird und auf dem sie als Teil der Wickelstation dient, indem ein Wickel direkt auf der Kassette aufgewickelt oder ab der Kassette abgewickelt wird. Feld 3 stellt einen ersten und Feld 4 einen zweiten Abstellplatz im Bereiche der Wickelstation dar.

Der Arbeitsablauf für ein Transportfahrzeug zum Transport der Kassetten, mit dem Leerfahrten zum Lager möglichst erspart werden sollen, ist beispielsweise der Folgende: a: erste Kassette (mit vollem Wickel für Abwickelstation, leer für Aufwickelstation) vom Lager zum Abstellplatz 3 transportieren und deponieren; b: zur Lade/Entladsestation fahren, Fahrzeug positionieren und zweite Kassette ergreifen; c: zweite Kassette zu Abstellplatz 4 transportieren und deponieren; d: zu Abstellplatz 3 fahren, Fahrzeug positionieren und erste Kassette ergreifen; e: erste Kassette zur Lade/Entladestation 2 transportieren, Fahrzeug positionieren und Kassette positionieren; f: zu Abstellplatz 4 fahren, Fahrzeug positionieren und zweite Kassette ergreifen; g: zweite Kassette zum Lagerplatz transportieren. Unter Umständen kann mit entsprechenden Hilfsmitteln die zweite Kassette von Hand von der Lade/Entladestation entfernt und die erste Kassette dort positioniert werden, was den Arbeitsablauf des Fahrzeuges vereinfacht, aber mehr Personal erfordert.

Ein bezuglich Arbeitsverlauf einfacheres, bezuglich vorrichtungsmässigem Aufwand aber noch bedeutend aufwendigeres Verfahren mit Kassetten ist in der Europäischen Patentschrift 0242607 derselben Anmelderin beschrieben. Dabei ist die Lade/Entladestation für zwei Kassetten ausgelegt und die fertig beladene/entladene Kassette wird automatisch vom ersten auf den zweiten Platz geschoben, wo sie vom Transportfahrzeug ergriffen werden kann, nachdem dieses die Ersatzkassette auf dem ersten Platz positioniert und deponiert hat.

**Figur 3** zeigt nun den entsprechenden Arbeitsablauf nach dem erfindungsgemässen Verfahren. Feld 5 stellt wieder einen beliebigen Lagerplatz dar, Feld 6 einen Umschlagplatz, der mit einer erfindungsgemässen, stationären Umschlagsvorrichtung ausgerüstet ist, und Feld 7 eine Wickelstation. Der Arbeitsablauf ist der folgende: h: einzusetzendes Gut mit Manipulations/Transportfahrzeug vom Lagerplatz 5 zum Umschlagplatz 6 transportieren, Fahrzeug genau positionieren, einzusetzendes Gut auf Umschlagsvorrichtung deponieren; i: Manipulationswerkzeug des Manipulations/Transportfahrzeuges in einer Richtung bewegen, zu entfernendes Gut erfassen und zum Lager transportieren. Transport und Manipulation zwischen Wickelstation 7 und Umschlagplatz 6 wird vollautomatisch von beispielsweise einem Laufkran ausgeführt.

Ein Vergleich der beiden Figuren 2 und 3 zeigt die offensichtlichen Vorteile des erfindungsgemässen Verfahrens mit stationärer Umschlagsvorrichtung gegenüber dem Verfahren gemäss dem Stande der Technik mit Kassetten. Ein weiterer Vorteil, der aus den Figuren nicht ersichtlich ist, besteht darin, dass für den Transport der Wickel oder Wickelkerne gemäss erfindungsgemässem Verfahren ein kleineres Manipulations/Transportfahrzeug, wie beispielsweise ein Gabelstapler genügt, während für die bedeutend schwereren Kassetten ein grösseres Fahrzeug notwendig ist.

**Figuren 4 und 5** zeigen Wickelstationen AUF bzw. AB mit einem Laufkran 10.1 bzw 10.2 für den Wechsel von Wickeln und Wickelkernen und einer beispiethaften Ausführungsform der erfindungsgemässen Umschlagsvorrichtung 20.1 bzw. 20.2, auf der Wickel W und Wickelkerne WK auf je einem Wickelplatz 21 und einem Kernplatz 22 deponiert werden. Vorteilhafterweise sind die Umschlagsvorrichtungen derart angeordnet, dass die darauf deponierten Wickel im wesentlichen parallel zu den Wickeln auf der Wickelstation stehen. In der dargestellten Ausführungsform können auf der Umschlagsvorrichtung auf je einem entsprechenden Wickelplatz 21 und einem Kernplatz 22 je zwei Wickel W bzw. zwei Kerne WK deponiert werden. Ausführungsformen mit Wickel- und Kernplätzen, auf denen nur je ein Wickel und ein Kern oder mehr als zwei Wickel und eine gleiche Anzahl Kerne deponiert werden können, sind durchaus vorstellbar.

Die deponierten Wickel haben im wesentlichen dieselbe räumliche Lage wie Wickel auf der Wickelstation, das heisst ihre Rotationsachsen sind im wesentlichen horizontal. Mehrere Wickel sind eng nebeneinander derart auf dem Wickelplatz deponiert, dass ihre Rotationsachsen in derselben senkrechten Ebene verlaufen. Auch die deponierten Kerne haben auf dem Kernplatz im wesentlichen dieselbe räumliche Lage wie auf der Wickelstation (horizontale Rotationsachse) und bei mehreren Kernen sind sie in Transportrichtung hintereinander auf einer schiefen Ebene angeordnet, derart, dass sich ihre Ordnung durch die Schwerkraft automatisch einstellt und sie vom Manipulationswerkzeug des Manipulations/Transportfahrzeuges sicher ergriffen bzw. abgegeben werden können.

**Figur 4** zeigt den Fall der Aufwickelstation AUF. Der Laufkran 10.1 entfernt einen vollen Wickel W nach dem andern von der Aufwickelstation und deponiert sie im Wickelplatz 21 der Umschlagsvorrichtung 20.1, indem er die Wickel im inneren Bereich des Wickelkerns ergreift. Der Wickelplatz ist mit mindestens einem Keilpaar 23 und einer seitlichen Stutze 24 derart ausgerüstet, dass die zwei Wickel W darauf genau positionierbar sind, leicht gegen die seitliche Stutze 24 lehnend (siehe auch Figuren 10 und 11). Der Kernplatz 22 ist mit einer gegen die Wickelstation ausladenden, wickelstationsseitig und lagerseitig mit einem Anschlag versehenen Kernführung 25 ausgerüstet, die gegen die Wickelstation geneigt ist und auf der im Kernplatz 22 deponierte Wickelkerne gegen den Anschlag auf der Wickelstationsseite rollen, von wo sie einzeln vom Laufkran 10.1 ergriffen und zur Wickelstation gebracht werden können. Die Figur zeigt zwei Wickelkerne auf dem Kernplatz 22 und einen gestrichelt dargestellten Kern, der gegen die Wickelstation gerollt ist und nun am wickelstationsseitigen Anschlag der Kernführung 25 ansteht und in dieser Position vom Laufkran 10.1 ergriffen werden kann.

**Figur 5** zeigt eine Abwickelstation AB mit einem Laufkran 10.2, der dem Laufkran der Figur 4 entspricht, und einer erfindungsgemässen Umschlagsvorrichtung 20.2. Der Laufkran entfernt hier einzelne Wickelkerne WK von der Abwickelstation und deponiert sie (gestrichelt dargestellter Kern) auf dem wickelstationsseitig ausladenden Teil der Kernführung 25, die in diesem Falle gegen den Kernplatz 22 sinkend angeordnet ist, sodass die auf der Kernführung deponierten Kerne in den Kernplatz 22 rollen und an deren lagerseitigem Anschlag anstehen. Die zwei ausgezogen dargestellten Wickelkerne nehmen damit eine Position ein, in der sie vom Manipulationswerkzeug des Manipulations/Transportfahrzeuges sicher ergriffen werden können. Ebenso dient der Laufkran dazu, Wickel von der Umschlagsvorrichtung 20.2 zur Abwickelstation zu bringen.

**Figuren 6 und 7** zeigen im Detail das bereits im Zusammenhang mit der Figur 3 generell beschriebene Arbeitsverfahren auf der Lagerseite der erfindungsgemässen Umschlagsvorrichtung, also die Zusammenarbeit zwischen erfindungsgemässer Umschlagsvorrichtung 20.1 bzw. 20.2 und Manipulations/Transportfahrzeug 30, und zwar für eine Aufwickelstation (Figur 6) und für eine Abwickelstation (Figur 7). Beide Figuren sind als sechs untereinander dargestellte, zeitlich aufeinanderfolgende relative Positionen von Manipulations/Transportfahrzeug 30 und Umschlagsvorrichtung 20.1 bzw. 20.2 dargestellt. Die dargestellte Verfahrensvariante und entsprechende Ausführungsform der erfindungsgemässen Umschlagsvorrichtung betreffen wie die Figuren 4 und 5 die Manipulation von je zwei Wickeln W und je zwei Wickelkernen WK.

Das Manipulations/Transportfahrzeug 30 ist ein handelsüblicher Gabelstapler, dessen Manipulationswerkzeug beispielsweise zwei gegeneinander bewegbare Gabein 31 sind, die für die dargestellte Verfabrensvariante nebeneinander und in horizontaler Richtung gegeneinander bewegbar angeordnet sind. Ferner ist das ganze Manipulationswerkzeug (beide Gabein miteinander) mindestens in vertikaler Richtung verschiebbar.

Die Umschlagsvorrichtung 20.1 bzw. 20.2 entspricht der Umschlagsvorrichtung der Figuren 4 und 5. Wickelplatz 21 und Kernplatz 22 sind allseitig frei zugänglich und genau vertikal übereinander angeordnet.

Die oberste Darstellung zeigt das Manipulations/Transportfahrzeug 30, das das einzusetzende Gut gegen die Umschlagsvorrichtung 20.1 bzw. 20.2 transportiert Es nähert sich dieser von der der Wickelstation gegenüberliegenden Seite. Je nach Art des einzusetzenden Gutes (Wickelkerne WK oder Wickel W) werden die Gabeln auf die Höhe des Wickelplatzes 21 oder des Kernplatzes 22 der Umschlagsvorrichtung ausgerichtet. Wickel bzw. Wickelkerne werden von den Gabeln in derjenigen gegenseitigen Position gehalten, die sie auch auf der Umschlagsvorrichtung einnehmen sollen, das heisst, zwei Wickel mit horizontalen, in einer senkrechten Ebene liegenden Rotationsachsen bzw. zwei in Transportrichtung hintereinander angeordnete Wickelkerne mit parallelen, horizontalen Rotationsachsen.

Die zweite Darstellung zeigt das Einfahren des einzusetzenden Gutes in den entsprechenden Platz der Umschlagsvorrichtung. Dazu wird das Manipulations/Transportfahrzeug beim Anfahren seitlich möglichst genau auf die Umschlagsvorrichtung ausgerichtet. Ist das Manipulationswerkzeug (beide Gabeln zusammen) auch in horizontaler Richtung verschiebbar, kann die seitliche Position durch seitliche Bewegung des Manipulationswerkzeuges fein justiert werden. Die Höhe wird durch vertikale Bewegung des Manipulationswerkzeuges eingestellt, für Wickel etwas höher als die definitive Deponierposition, da zuerst die Keilpaare 23 überfahren werden müssen und erst dann die Wickel in die definitive Deponierposition abgesenkt werden können.

Die dritte Darstellung zeigt das Deponieren des einzusetzenden Gutes. Die Gabein werden dazu auseinander bewegt und lassen so Wickel bzw. Wickelkerne los. Die Wickelkerne rollen sofort auf der Kernführung 25 gegen die Wickelstation. Die Wickel stehen auf den Keilpaaren 23 und lehnen gegen die seitliche Stütze 24.

Die vierte Darstellung zeigt die vertikale Bewegung des Manipulationswerkzeuges in Figur 6 gegen oben, in Figur 7 gegen unten die als einziges Manöver zwischen dem Deponieren des einzusetzenden Gutes und dem Erfassen des zu entfernenden Gutes notwendig ist.

Die fünfte Darstellung zeigt das Erfassen des zu entfernenden Gutes. Figur 7 zeigt, dass die zwei zu entfernenden Wickelkerne durch entsprechende Ausgestaltung der Kernführung 25 derart im Kernplatz 22 deponiert sind, dass sie von den Gabeln sicher erfasst werden können.

Die sechste und letzte Darstellung zeigt das Wegfahren des Manipulations/Transportfahrzeuges mit dem zu entfernenden Gut.

Die Form der Gabein 31 von handelsüblichen Gabelstaplern ist genormt und korrespondiert mit der Form genormter Paletten. Es ist nun eine speziell vorteilhafte Verfahrensvariante des erfindungsgemässen Verfahrens, wenn der Gabelstapler an seiner einen Gabel ein Palett mitführt, wahrend es den in den Figuren 6 und 7 dargestellten Arbeitsablauf durchführt. In den Figuren ist denn auch ein derartiges genormtes Europa-Palett 40, auf der vom Beschauer abgewandten Gabel gestrichelt dargestellt. Die seitliche Stutze 24 ist auch derart ausgestaltet, dass das Palett 40 beim Einfahren von Wickeln (Figur 7, zweite Darstellung) nicht mit ihr in Konflikt kommt.

**Figuren 8 und 9** zeigen beispielhafte Lager von Druckproduktewickeln (Figur 8) oder Wickelkernen (Figur 9), die mit der Verfahrensvariante mit Paletten erstellt werden können. Je Palett 40 werden beispielsweise immer zwei Wickel W oder zwei Wickelkerne WK gelagert. Derartige Lagereinheiten sind aufeinander stapelbar. Soll ein derartiges Lager erstellt werden, muss das Manipulationswerkzeug des Manipulations/Transportfahrzeuges auch drehbar sein und zwar in beiden Richtungen um mindestens 90°. Das heisst, das für diese Verfahrensvariante notwendige Manipulations/Transportfahrzeug ist vorteilhafterweise mit einem Manipulationswerkzeug ausgerüstet, das durch Klemmen einen Gegenstand erfassen kann, das in horizontaler und vertikaler Richtung bewegbar ist und das in zwei Richtungen um mindestens 90° drehbar ist, Anforderungen, die von vielen handelsüblichen Gabelstaplern und entsprechenden Anbaugeräten erfüllt werden.

Die Figuren 6 bis 9 veranschaulichen die zentralen Vorteile des erfindungsgemässen Verfahrens, insbesondere der Verfahrensvariante mit Palett. Das einzusetzende Gut wird im Lager in der Form einer Lagereinheit mit dem Palett 40 angehoben, zur Umschlagsvorrichtung transportiert und dort in den entsprechenden Platz eingefahren und deponiert, wobei es irgendwo zwischen Lager und Umschlagsvorrichtung geklemmt und um 90° gedreht wird. Das Manipulationawerkzeug mit dem Palett bewegt sich nach dem Positionieren des einzusetzenden Gutes in nur einer Richtung zum Platz des zu entfernenden Gutes und ergreift dieses. Dann wird das zu entfernende Gut ins Lager transportiert und dort abgestellt, wobei es irgendwo zwischen Umschlagsvorrichtung und Lager derart um 90° gedreht wird, dass das Palett nach unten zu liegen kommt. Da jedes von einzusetzendem Gut freiwerdende Palett sofort für das zu entfernende Gut verwendet wird, müssen im Bereiche der Umschlagsvorrichtung keine Palette deponiert werden. Da die Lagereinheiten (Palett plus Wickel oder Kerne) eine genügende Lagerstabilität aufweisen, müssen an den Lagerplatz keinerlei Anforderungen in bezug auf Ausrüstung gestellt werden. Jeder beliebige freie Platz kann damit als Lagerplatz ausgenützt werden.

Selbstverständlich sind auch andere Lagermethoden möglich. Beispielsweise können die Wickel auch stehend aneinandergelehnt gelagert werden, eine Lagermethode, die dann keine Paletten braucht und für die auch die Drehbewegung des Manipulationswerkzeuges nicht notwendig ist.

Die erfindungsgemässe Umschlagsvorrichtung und ein Gabelstapler können auch für das Lagerverfahren, das in der bereits erwähnten EP-A-505380 derselben Anmelderin beschrieben ist, zwischen Wickelstation und Lager anstelle der dort beschriebenen Umschlagsvorrichtung und Pendelfahrzeug eingesetzt werden. Allerdings muss der Gabelstapler die Wickel und die Wickelkerne dann vor dem Lager auf einem weiteren Umschlagsplatz deponieren bzw. in Empfang nehmen, wo sie von einem speziellen Lagerwerkzeug abgeholt bzw. deponiert werden. Auch in diesem Falle erübrigt sich das Mitführen von Paletten.

**Figuren 10 und 11** zeigen im Detail eine beispielhafte Ausführungsform der erfindungsgemässen Umschlagsvorrichtung, rechts je als Seitenansicht wie in den Figuren 4 bis 7, links als Frontansicht von der Lagerseite, auf der sie vom Manipulations/Transportfahrzeug angefahren wird. Figur 10 zeigt die Ausführungsform für eine Zusammenarbeit mit einer Aufwickelstation, Figur 11 die Ausführungsform für eine Zusammenarbeit mit einer Abwickelstation. In beiden Seitenansichten ist auch noch das Manipulations/Transportfahrzeug teilweise sichtbar, das in der Figur 10 Wickelkerne eben eingefahren hat, in der Figur 11 Wickelkerne für den Wegtransport erfasst.

Die beiden Frontansichten zeigen deutlich, wie die Wickel W und die Wickelkerne WK auf dem Wickelplatz 21 und dem Kernplatz 22 der Umschlagsvorrichtung 20.1 bzw. 20.2 deponiert sind. Es ist aus diesen Frontansichten ersichtlich, dass in derselben Weise auch nur ein oder mehr als zwei Wickel deponiert werden können. Dasselbe gilt für die Wickelkerne. Ein Wickelkern würde durch entsprechende Ausgestaltung der Kernführung 25 mittig vom Palett 40 angeordnet, vier Kerne wurden je zwei nebeneinander in der dargestellten Weise angeordnet. Gemäss dem bis anhin beschriebenen Verfahren sind die Kerne mittig unter den Wickeln angeordnet und nicht auf der Seite der Seitenstutze 24, wie in den Figuren 10 und 11 dargestellt. Nur bei einer mittigen Anordnung der Kerne kann ein Gabelstapler benützt werden, dessen Gabein sich symmetrisch gegeneinander bewegen. Eine seitliche Anordnung wie in den Figuren 10 und 11 dargestellt benötigt einen Gabelstapler mit einer quasi stationären Gabel und einer gegen diese bewegliche Gabel, eine nicht handelsübliche aber einfach aus einem handelsüblichen Gabelstapler herstellbare Variante. Nur mit derart unsymmetrisch bewegbaren Gabeln kann das erfindungsgemässe Verfahren mit unsymmetrisch deponierten Kernen durchgeführt werden, ohne dass die Kerne beim Ergreifen in die Mitte geschoben werden. Die Kerne können von der Lagerseite gesehen entweder rechts, wie dargestellt, oder links deponiert sein. Soll ein Gabelstapler Umschlagsstationen mit rechts und mit links deponierten Kernen bedienen können, muss er sein Manipulationswerkzeug in beiden Richtungen drehen können, damit das Palett, das auf der quasi stationären Gabel mitgeführt werden muss, für die Lagerung immer nach unten zu liegen kommt.

In den Seitenansichten der Figuren 10 und 11 sind als weitere Details ein Schwenkhebel 26, ein oberer Schwenkwinkel 27 (Figur 10) und ein unterer Schwenkwinkel 28 (Figur 11) sichtbar. Der Schwenkhebel 26 ist um eine Schwenkachse M schwenkbar an der Seitenstutze 24 derart angeordnet, dass er beim Einfahren von Wickeln mit Palett gegen oben geschwenkt wird (ausgezogene Position), beim Hinunterfahren des Manipulationswerkzeuges mit dem Palett schwenkt er gegen unten (gestrichelte Position) und übernimmt so einen Teil der seitlichen Stützfunktion, ohne mit den einfahrenden Gabein oder dem Palett in Konflikt zu kommen.

Der obere Schwenkwinkel 27 ist an seinem Knickpunkt um eine Schwenkachse N schwenkbar derart an der Umschlagsvorrichtung 20.1 im Bereiche des Kernplatzes angebracht, dass er ein sofortiges Wegrollen der Kerne, wenn sie aus dem Griff der Gabeln entlassen werden, verhindern kann. Ein derartiger oberer Schwenkwinkel 27 ist nur sinnvoll an einer Umschlagsvorrichtung 20.1, die einer Aufwickelstation zugeordnet ist (Figur 10). Seine Funktion ist die folgende: Ohne Kerne schwenkt der obere Schwenkwinkel 27 durch die Schwerkraft in eine Position, in der sein wickelstationsseitiger Schenkel 27.1 gegen unten gerichtet ist, während sein Lagerseitiger Schenkel 27.2 in einer im wesentlichen waagrechten Stellung an der Umschlagsvorrichtung ansteht (strichpunktierte Position). Die Kernführung 25 ist gegen die Wickelstation geneigt. Werden nun Kerne eingefahren, bewegen sie den oberen Schwenkwinkel 27 derart, dass der wickelstationsseitige Schenkel 27.1 schliesslich eine im wesentlichen waagrechte Stellung einnimmt und der lagerseitige Schenkel 27.2 gegen unten gerichtet ist (ausgezogene Position). Die beiden Schenkel des oberen Schwenkwinkels 27 sind derart geformt, dass sie in dieser Stellung die beiden Kerne am Wegrollen hindern. Der obere Schwenkwinkel 27 ist in dieser Stellung verriegelt. Werden die Kerne dann für die Wickelstation gebraucht, wird die Verriegelung gelöst, wodurch die Kerne gegen die Wickelstation wegrollen (strichpunktierte Position eines Kernes) und der obere Schwenkwinkel 27 wieder in seine Ruhestellung zurückschwenkt.

Der untere Schwenkwinkel 28 dient als lagerseitiger Anschlag der Kernführung 25, wenn diese gegen die Lagerseite geneigt ist (für Abwickelstation). Er hindert in den Kernplatz rollende Kerne am Wegrollen gegen das Manipulations/Transportfahrzeug, muss aber für den Wegtransport der Kerne weggeschwenkt werden können. Ein unterer Schwenkwinkel 28 ist sinnvoll in einer Umschlagsvorrichtung 20.2, die einer Abwickelstation zugeordnet ist (Figur 11). Der untere Schwenkwinkel 28 weist einen wickelstationsseitigen Schenkel 28.1 und einen lagerseitigen Schenkel 28.2 auf. Zwischen den Schenkein ist er schwenkbar um eine Schwenkachse Q im unteren Bereich des Kernplatzes derart angeordnet, dass in seiner einen Schwenkposition (ausgezogene Position) der lagerseitige Schenkel 28.2 auf der gegen die Wickelstation steigenden Kernführung 25 rollende Kerne aufhalten kann und dass er in seiner anderen Schwenkposition (gestrichelte Position) das Ausfahren der Kerne nicht behindert. Der untere Schwenkwinkel 28 kann in seiner aufhaltenden Stellung verriegelt sein, solange Kerne vom Laufkran auf der Kernführung deponiert werden. Die Verriegelung wird gelöst, wenn die im Kernplatz deponierten Kerne durch ein Manipulationswerkzeug ergriffen sind und ausgefahren werden sollen.

Die Kerne sind seitlich geführt dadurch, dass die Kernführung 25 einen mittigen Schlitz 29 aufweist, in dem das mittig auf dem Kern aufgerollte Wickelband WB läuft.

In allen Figuren ist die erfindungsgemässe Umschlagsvorrichtung mit obenliegendem Wickelplatz und untenliegendem Kernplatz dargestellt. Es ist ebenso vorstellbar, dass der Kernplatz oben, der Wickelplatz unten liegt.

## Patentansprüche

1. Verfahren zum Wechseln, Umschlagen und Zwischenlagern von Druckproduktewickeln (W), wobei mit mindestens einem Manipulations/Transportmittel (10.1, 10.2) für eine Aufwickelstation (AUF) volle zu entfernende Wickel von der Station entfernt und zu einem Lagerplatz (L) gebracht und leere einzusetzende Wickelkerne (WK) von einem Lagerplatz (L) gebracht und auf der Station eingesetzt werden oder für eine Abwickelstation leere zu entfernende Wickelkerne (WK) von der Station entfernt und zu einem Lagerplatz (L) gebracht und volle einzusetzende Wickel (W) von einem Lagerplatz (L) gebracht und an der Station eingesetzt werden, **dadurch gekennzeichnet**, dass ein wickelstationsseitiges Manipulations/Transportmittel (10.1, 10.2) das zu entfernende Gut einzeln von der Wickelstation (AUF, AB) entfernt und auf einer stationären Umschlagsvorrichtung (20.1, 20.2) deponiert und das einzusetzende Gut einzeln von der Umschlagsvorrichtung (20.1, 20.2) holt und auf der Wickelstation (AUF, AB) einsetzt, wobei für Wickelkerne (WK) und Wickel (W) die horizontale Lage ihrer Drehachsen beibehalten wird und wobei je ein wickelstationsseitiges Manipulations/Transportmittel und (10.1, 10.2) je eine stationäre Umschlagsvorrichtung (20.1, 20.2) mindestens einer Wickelstation (AUF, AB) zugeordnet ist, und dass das einzusetzende Gut von einem Manipulations/Transportfahrzeug (30) mit einem Manipulationswerkzeug (31) in der Funktion eines lagerseitigen Manipulations/Transportmittels auf der Umschlagsvorrichtung (20.1, 20.2) deponiert wird und das zu entfernende Gut von demselben Manipulations/Transportfahrzeug (30) mit demselben Manipulationswerkzeug (31) auf der Umschlagsvorrichtung (20.1, 20.2) erfasst und wegtransportiert wird, wobei das einsetzende Gut bzw. das zu entfernende Gut durch eine Gegeneinander- bzw. Auseinanderbewegung von zwei Werkzeugteilen des Manipulationswerkzeugs (31) ergriffen bzw. deponiert wird und wobei zwischen dem Deponieren des einzusetzenden Gutes und dem Ergreifen des zu entfernenden Gutes das Manipulationswerkzeug (31) als Ganzes eine einzige Bewegung in vertikaler Richtung macht.

2. Verfahren nach Anspruch 1, **dadurch gekennzeichnet**, dass das Manipulations/Transportfahrzeug (30) mit Manipulationswerkzeug (31) mindestens einen Druckproduktewickel (W) oder eine gleiche Anzahl leerer Wickelkerne (WK) manipuliert und transportiert.

3. Verfahren nach Anspruch 2, **dadurch gekennzeichnet**, dass das Manipulations/Transportfahrzeug (30) ein Gabelstapler mit einem Manipulationswerkzeug (31) in Form eines Gabelpaares ist.

4. Verfahren nach Anspruch 3, **dadurch gekennzeichnet**, dass das einzusetzende Gut deponiert, bzw. das zu entfernende Gut ergriffen wird, indem die Gabein symmetrisch auseinander bzw. gegeneinander bewegt werden.

5. Verfahren nach Anspruch 3, **dadurch gekennzeichnet**, dass das einzusetzende Gut deponiert, bzw. das zu entfernende Gut ergriffen wird, indem die eine Gabel quasi stationär bleibt und die andere Gabel sich relativ zur quasi stationären Gabel bewegt wird.

6. Verfahren nach einem der Ansprüche 3 bis 5, **dadurch gekennzeichnet**, dass der Gabelstapler bei seiner Arbeit an der Umschlagsvorrichtung an einer Gabel eine Palette (40) mitbewegt derart, dass einzusetzendes Gut und zu entfernendes Gut zusammen mit der Palette (40) transportiert und gelagert wird.

7. Verfahren nach Anspruch 6, **dadurch gekennzeichnet**, dass je eine Anzahl Wickel (W) auf einer Palette (40) liegend und je dieselbe Anzahl Wickelkerne (WK) auf einer Palette (40) liegend als Lagereinheiten auf beliebigen Lagerplätzen (L) gelagert werden, dass eine solche Lagereinheit vom Gabelstapler zur Umschlagsvorrichtung (20.1, 20.2) transportiert wird, wobei sie um 90° gedreht wird, dass die Lagereinheit auf der Umschlagsvorrichtung (20.1, 20.2) ohne die Palettee auf einem Platz für das einzusetzende Gut deponiert wird, dass die Palette durch eine vertikale Bewegung der Gabein in den Bereich des zu entfernenden Gutes bewegt wird, dass das zu entfernende Gut erfasst und zu einem Lagerplatz (L) transportiert wird, wobei es um 90° gedreht wird, und dass das zu entfernende Gut mit der Palette im Lager deponiert wird.

8. Verfahren nach einem der Ansprüche 1 bis 5, **dadurch gekennzeichnet**, dass das einzusetzende Gut vom Manipulations/Transportfahrzeug (30) an einem weiteren Umschlagplatz erfasst und das zu entfernende Gut vom Manipulations/Transportfahrzeug (30) auf demselben weiteren Umschlagplatz deponiert wird und dass für die Ein- und Auslagerung der Wickel (W) und der Wickelkerne (WK) ein weiteres Manipulations/Transportmittel eingesetzt wird.

9. Stationäre Umschlagvorrichtung (20.1, 20.2) für den Umschlag von Druckproduktewickeln und Wickelkernen mit einem Manipulationswerkzeug (31) im Verfahren nach einem der Ansprüche 1 bis 8, **dadurch gekennzeichnet**, dass sie in einem Gestell zwei vertikal übereinander angeordnete, von zwei Seiten zugängliche Plätze (21, 22) aufweist, von welchen Plätzen der eine als Wickelplatz (21) mit Sicherungsmitteln zur Sicherung von mindestens einem Wickel mit horizontaler Wickelachse, der andere als Kernplatz (22) mit Führungs- und Sicherungsmitteln zur Führung und Sicherung von derselben Anzahl von Wickelkernen ebenfalls mit horizontalen Wickelachsen ausgerüstet ist.

10. Umschlagsvorrichtung nach Anspruch 9, **dadurch gekennzeichnet**, dass die Sicherungsmittel des Wickelplatzes (21) und die Führungs- und Sicherungsmittel des Kernplatzes (22) derart angeordnet sind, dass die eine Stirnseite der Anzahl deponierter Wickel im wesentlichen in derselben Ebene liegt wie die eine Stirnseite der deponierten Wickelkerne.

11. Umschlagsvorrichtung nach Anspruch 9, **dadurch gekennzeichnet**, dass die Sicherungsmittel des Wickelplatzes (21) und die Führungs- und Sicherungsmittel des Kernplatzes (22) derart angeordnet sind, dass die im wesentlichen senkrechte Symmetrieebene der Anzahl deponierter Wickel und die senkrechte Symmetrieebene der deponierten Wickelkerne zusammenfallen.

12. Umschlagsvorrichtung nach einem der Ansprüche 9 bis 11, **dadurch gekennzeichnet**, dass die Sicherungsmittel des Wickelplatzes (21) mindestens ein Keilpaar (23), eine seitlichen Stütze (24) und einen Schwenkhebel (26) aufweisen.

13. Umschlagsvorrichtung nach einem der Ansprüche 9 bis 11, **dadurch gekennzeichnet**, dass die Führungs- und Sicherungsmittel des Kernplatzes (22) eine wickelstationsseitig aus der Vorrichtung ausladende Kernführung (25) aufweisen.

14. Umschlagsvorrichtung nach Anspruch 13, **dadurch gekennzeichnet**, dass die Führungs- und Sicherungsmittel des Kernplatzes (22) weiter einen in einer Schwenkposition verriegelbaren oberen Schwenkwinkel (27) oder einen in einer Schwenkposition verriegelbaren unteren Schwenkwinkel (28) aufweisen.

15. Umschlagsvorrichtung nach einem der Ansprüche 9 bis 14, **dadurch gekennzeichnet**, dass der Wickelplatz (21) über dem Kernplatz (22) angeordnet ist.

## Claims

1. Method for changing, transloading and intermediately storing printed product rolls (W), in which with at least one manipulation/transportation means (10,1, 10.2) for a winding on station (AUF) full rolls to be removed are removed from the station and brought to a storage location (L) and empty roll cores (WK) to be inserted are brought from a storage location (L) and inserted on the station, or for a winding off station empty winding cores (WK) (material to be removed) are removed from the station and brought to a storage location (L) and a full roll (W) to be inserted is brought from a storage location (L) and inserted at the station, characterized in that a winding station-side manipulation/transportation means (10.1, 10.2) removes the material to be removed individually from the winding station (AUF, AB) and deposits it on a stationary transloading apparatus (20.1, 20.2) and fetches the material to be inserted individually from the transloading apparatus (20.1, 20.2) and inserts it on the winding station (AUF, AB), the winding cores (WK) and rolls (W) maintaining the horizontal position of their rotation axes and in which in each case a winding station-side manipulation/transportation means (10.1, 10.2) for a stationary transloading apparatus (20,1, 20.2) is associated with at least one winding station (AUF, AB) and the material to be inserted is deposited by a manipulation/transportation vehicle (30) with a manipulating tool (31) in the function of a store-side manipulation/transportation means on the transloading apparatus (20.1, 20.2) and the material to be removed is gripped and transported away by the same manipulation/transportation vehicle (30) with the same manipulating tool (31) on the transloading apparatus (20.1, 20.2), the material to be inserted or removed being gripped or deposited by a moving towards or away from one another by two tool parts of the manipulating tool (31) and in which between the depositing of the material to be inserted and the gripping of the material to be removed the manipulating tool (31) as a whole performs a single vertical movement.

2. Method according to claim 1, characterized in that the manipulation/transportation vehicle (30) with manipulating tool (31) manipulates and transports at least one printed product roll (W) or an equal number of empty winding cores (WK).

3. Method according to claim 2, characterized in that the manipulation/transportation vehicle (30) is a fork lift with a manipulating tool (31) in the form of a fork pair.

4. Method according to claim 3, characterized in that the material to be inserted is deposited or the material to be removed gripped, in that the forks are moved symmetrically apart or against one another.

5. Method according to claim 3, characterized in that the material to be inserted is deposited or the material to be removed gripped, in that one fork remains quasi-stationary and the other fork is moved relative to the quasi-stationary fork.

6. Method according to one of the claims 3 to 5, characterized in that the fork lift, when working on the transloading apparatus, jointly moves a pallet (40) on one fork, so that the material to be inserted and removed is transported and stored together with the pallet (40).

7. Method according to claim 6, characterized in that in each case a number of rolls (W) resting on a pallet (40) and the sane number of winding cores (WK) resting on a pallet (40) are stored as storage units at random storage locations (L), that such a storage unit is transported by the fork lift to the transloading apparatus (20.1, 20.2), it being rotated by 90° that the storage unit is deposited on the transloading apparatus (20.1, 20.2) without the pallet on a location for the material to be inserted, that the pallet by a vertical movement of the forks is moved into the vicinity of the material to be removed, that the material to be removed is gripped and transported to a storage location (L), where it is rotated by 90°, and that the material to be removed is deposited with the pallet in the store.

8. Method according to one of the claims 1 to 5, characterized in that the material to be inserted is gripped by the manipulation/transportation vehicle (30) at a further transloading location and the material to be removed is deposited by the manipulation/transportation vehicle (30) at the same, further transloading location and that for the placing in and out of store of the rolls (W) and winding cores (WK) a further manipulation/transportation means is used.

9. Stationary transloading apparatus (20.1, 20.2) for transloading printed product rolls and winding cores with a manipulating tool (31) in the method according to any one of the claims 1 to 8, characterized in that it has in a frame too vertically superimposed locations (21, 22) accessible from two sides and from which one is equipped as a roll location (21) with securing means for securing at least one roll with a horizontal roll axis and the other is equipped as a core location (22) with guidance and securing means for guiding and securing the same number of winding cores with horizontal axes.

10. Transloading apparatus according to claim 9, characterized in that the securing means of the roll location (21) and the guidance and securing means of the core location (22) are so arranged that one front side of the number of deposited rolls is located in substantially the same plane as one front side of the deposited winding cores.

11. Transloading apparatus according to claim 9, characterized in that the securing means of the roll location (21) and the guidance and securing means of the core location (22) are so arranged that the substantially vertical plane of symmetry of the number of deposited rolls and the vertical plane of symmetry of the deposited winding cores coincide.

12. Transloading apparatus according to one of the claims 9 to 11, characterized in that the securing means of the roll location (21) have at least one pair of wedges (23), a lateral support (24) and a swivel lever (26).

13. Transloading apparatus according to one of the claims 9 to 11, characterized in that the guidance and securing means of the core location (22) have on the winding station side a core guide (25) projecting from the apparatus.

14. Transloading apparatus according to claim 13, characterized in that the guiding and securing means of the core location (22) also have an upper angle member (27) lockable in one swivel position or a lower swivel angle member (28) lockable in one swivel position.

15. Transloading apparatus according to one of the claims 9 to 14, characterized in that the roll location (21) is positioned above the core location (22).

## Revendications

1. Procédé destiné à l'échange, au transfert et au stockage intermédiaire de rouleaux (W) de produits imprimés selon lequel, à l'aide d'au moins un moyen de transport/manutention (10.1, 10.2), pour une station d'enroulement (AUF) des rouleaux pleins à enlever sont évacués de la station et acheminés vers une aire de stockage (L), et des noyaux (WK) de rouleaux vides à mettre en oeuvre sont amenés d'une aire de stockage (L) et mis en oeuvre dans la station, ou pour une station de déroulement des noyaux (WK) de rouleaux vides (produit à enlever) sont évacués de la station et acheminés vers une aire de stockage (L), et des rouleaux (W) pleins à mettre en oeuvre sont amenés d'une aire de stockage (L) et mis en oeuvre dans la station, caractérisé en ce qu'un moyen de transport/manutention (10.1, 10.2) prévu du côté de la station de rouleaux enlève individuellement le produit à évacuer de la station de rouleaux (AUF, AB) et le dépose sur un dispositif de transfert (20.1, 20.2) fixe, reprend individuellement le produit à mettre en oeuvre du dispositif de transfert (20.1, 20.2) et le met en oeuvre dans la station de rouleaux (AUF, AB), la position horizontale de leurs axes de rotation étant maintenue pour des noyaux (WK) de rouleaux et des rouleaux (W), et côté station de rouleaux, un moyen de transport/manutention (10.1, 10.2) et un dispositif de transfert (20.1, 20.2) fixe étant respectivement associés à au moins une station de rouleaux (AUF, AB), en ce que le produit à mettre en oeuvre est déposé sur le dispositif de transfert (20.1, 20.2) par un véhicule de transport/manutention (30) comportant un outil de manutention (31) assurant la fonction d'un moyen de transport/manutention du côté du stockage, et en ce que le produit à enlever est repris et évacué du dispositif de transfert (20.1, 20.2) par le même véhicule de transport/manutention (30) avec le même outil de manutention (31), le produit à mettre en oeuvre ou à enlever étant saisi ou déposé par un mouvement rapprochant ou écartant l'une de l'autre deux parties d'outil de l'outil de manutention (31), et l'outil de manutention (31) en tant que tout n'effectuant qu'un seul déplacement en direction verticale entre la dépose du produit à mettre en oeuvre et la reprise du produit à enlever.

2. Procédé selon la revendication 1, caractérisé en ce que le véhicule de transport/manutention (30) comportant l'outil de manutention (31) manutentionne et transporte au moins un rouleau (W) de produits imprimés ou un nombre identique des noyaux (WK) de rouleaux vides.

3. Procédé selon la revendication 2, caractérisé en ce que le véhicule de transport/manutention (30) est un élévateur à fourches comportant un outil de manutention (31) sous la forme d'un couple de fourches.

4. Procédé selon la revendication 3, caractérisé en ce que le produit à mettre en oeuvre est déposé, ou le produit à enlever est saisi, par le fait que les fourches sont rapprochées ou écartées l'une de l'autre par un mouvement symétrique.

5. Procédé selon la revendication 3, caractérisé en ce que le produit à mettre en oeuvre est déposé, ou le produit à enlever est saisi, par le fait que l'une des fourches reste quasiment fixe et que l'autre fourche se déplace par rapport à la fourche qui est quasiment fixe.

6. Procédé selon l'une des revendications 3 à 5, caractérisé en ce que, lors de son intervention sur le dispositif de transfert, l'élévateur à fourches emmène une palette (40) de telle sorte que le produit à mettre en oeuvre, ou le produit à enlever, est transporté et stocké avec la palette (40).

7. Procédé selon la revendication 6, caractérisé en ce qu'un nombre de rouleaux (W) placés sur une palette (40) et le même nombre de noyaux (WK) de rouleaux placés sur une palette (40) sont stockés en tant qu'unités de stockage sur n'importe quelles aires de stockage (L), en ce qu'une unité de stockage de ce type est transportée au dispositif de transfert (20.1, 20.2) par l'élévateur à fourches en étant tournée de 90°, en ce que l'unité de stockage est déposée sans la palette sur le dispositif de transfert (20.1, 20.2) à un emplacement prévu pour le produit à mettre en oeuvre, en ce que la palette est déplacée dans la zone du produit à enlever par un mouvement vertical des fourches, en ce que le produit à enlever est saisi et transporté vers une aire de stockage (L) en étant tourné de 90°, et en ce que le produit à enlever est déposé avec la palette dans le stockage.

8. Procédé selon l'une des revendications 1 à 5, caractérisé en ce que le produit à mettre en oeuvre est repris par le véhicule de transport/manutention (30) sur un autre poste de transfert, et que le produit à enlever est déposé par le véhicule de transport/manutention (30) sur le même autre poste de transfert, et en ce qu'un autre moyen de transport/manutention est utilisé pour stocker et déstocker les rouleaux (W) et les noyaux (WK) de rouleaux.

9. Dispositif de transfert (20.1, 20.2) fixe comportant un outil de manutention (31) utilisé pour le procédé de transfert de rouleaux de produits imprimés et de noyaux de rouleaux selon l'une des revendications 1 à 8, caractérisé en ce qu'il comporte dans un cadre deux emplacements (21, 22) qui sont superposés verticalement et accessibles de deux côtés, l'un de ces emplacements, qui sert d'emplacement (21) de rouleaux, étant équipé de moyens de blocage pour bloquer au moins un rouleau à axe d'enroulement horizontal, l'autre, qui sert d'emplacement (22) de noyaux, étant équipé de moyens de guidage et de blocage pour guider et bloquer le même nombre de noyaux de rouleaux dont les axes sont également horizontaux.

10. Dispositif de transfert selon la revendication 9, caractérisé en ce que les moyens de blocage de l'emplacement (21) de rouleaux et les moyens de guidage et de blocage de l'emplacement (22) de noyaux sont disposés de telle sorte que l'une des faces frontales du nombre de rouleaux déposés se situe sensiblement dans le même plan que l'une des faces frontales des noyaux de rouleaux déposés.

11. Dispositif de transfert selon la revendication 9, caractérisé en ce que les moyens de blocage de l'emplacement (21) de rouleaux et les moyens de guidage et de blocage de l'emplacement (22) de noyaux sont disposés de telle sorte que le plan de symétrie sensiblement vertical du nombre de rouleaux déposés et le plan de symétrie vertical des noyaux de rouleaux déposés coïncident.

12. Dispositif de transfert selon l'une des revendications 9 à 11, caractérisé en ce que les moyens de blocage de l'emplacement (21) de rouleaux comportent au moins un couple de cales (23), un support latéral (24) et un levier pivotant (26).

13. Dispositif de transfert selon l'une des revendications 9 à 11, caractérisé en ce que les moyens de guidage et de blocage de l'emplacement (22) de noyaux comportent un guide-noyau (25) qui fait saillie du dispositif du côté de la station de rouleaux.

14. Dispositif de transfert selon la revendication 13, caractérisé en ce que les moyens de guidage et de blocage de l'emplacement (22) de noyaux comportent en outre une équerre pivotante supérieure (27) pouvant être verrouillée dans une position de pivotement, ou une équerre pivotante inférieure (28) pouvant être verrouillée dans une position de pivotement.

15. Dispositif de transfert selon l'une des revendications 9 à 14, caractérisé en ce que l'emplacement (21) de rouleaux est disposé au-dessus de l'emplacement (22) de noyaux.
